# EUROPÄISCHE PATENTSCHRIFT

(11) **EP 0 842 621 B1**
(45) Veröffentlichungstag und Bekanntmachung des Hinweises auf die Patenterteilung: **11.06.2003**
(21) Anmeldenummer: 97890146.0
(22) Anmeldetag: 25.07.1997
(51) Int. Cl.: A47B 87/00

(54) **Verbindungsbeschlag**
Connecting fitting
Ferrure d'assemblage

(30) Priorität: 07.11.1996 AT 195296
(43) Veröffentlichungstag der Anmeldung: 20.05.1998
(73) Patentinhaber: Blaha, Friedrich, Mag. Ing., 2100 Korneuburg/Bisamberg (AT)
(72) Erfinder: Blaha, Friedrich, Mag. Ing., 2100 Korneuburg/Bisamberg (AT)
(74) Vertreter: Israiloff, Peter, Dr. Dipl.-Ing.

(56) Entgegenhaltungen:
- FR-A- 2 107 741
- US-A- 3 836 217

## Beschreibung

Die Erfindung betrifft einen Verbindungsbeschlag für Tische und/oder Tischplatten, bestehend aus zumindest zwei, jeweils an einem Tisch bzw. einer Tischplatte anbringbaren Bauteilen und wenigstens einem Verbindungselement zur Verbindung der Bauteile.

Bisher wurden bei sogenannten Mehrflächen-Arbeitsplätzen zur Verbindung der einzelnen Schreibtischflächen in der Regel starre Verbindungen eingesetzt. Diese haben die Aufgabe, eine möglichst stabile, tragfähige, exakte und dauerhafte Ausrichtung der Tischplatten zueinander zu gewährleisten. In letzter Zeit werden die Schreibtische immer häufiger höhenverstellbar ausgeführt. Hiebei gibt es Konstruktionen, bei denen die gesamte Tischkonstruktion z.B. mittels einer Kurbel und eines Getriebes in der Höhe verstellbar ist; weitaus häufiger, weil kostengünstiger, sind jedoch Ausführungen, bei denen jeder Tischfuß separat in der Höhe eingestellt wird. Bei dieser Art der Einstellung treten aber vorübergehend Schrägstellungen der Tische und Tischplatten und damit unter anderem auch Winkelbeanspruchungen der Verbindungsbeschläge auf. Weiters kommt es durch das gegenseitige Abstützen der Platten zur Überdehnung der Verbindung mit anschließendem Aufklaffen eines Spaltes.

Die bisher bekannten Verbindungsbeschläge erlauben solche Beanspruchungen nicht oder nur in geringem Ausmaß durch ihre Eigenelastizität. Daher kommt es zu Beschädigungen, Verbiegen, Ausreißen von Schrauben usw., wenn nicht entweder die Verbindungsbeschläge vorher gelöst werden oder die Höhenverstellung der Tischkombination nur in vielen kleinen Schritten erfolgt.

Diesem Problem hat die Büromöbelindustrie bisher wenig Bedeutung beigemessen, weil die Höhenverstellung der Tische wegen des relativ großen Aufwandes oder zumeist umständlichen Hantierens in der Praxis bis jetzt kaum durchgeführt wird. In der letzten Zeit sind aber sehr wirksame, rasch verstellbare Mechanismen bekannt geworden, welche eine brauchbare, gefahrlose Lösung des genannten Problems erfordern.

Die bisher gebräuchlichsten Verbindungsbeschläge sind einfache Blechplättchen, welche von unten quer über die Stoßfläche benachbarter Tischplatten angeschraubt werden und dafür sorgen, daß die Tischplatten nicht nur in ihrer Lage, sondern auch in der Höhe genau zueinander ausgerichtet sind. Bei einer Winkeländerung nach oben werden sie gereckt, wobei meist die Befestigungsschrauben ausreißen.

Bei einer weiteren stark verbreiteten Methode werden die tragenden Untergestelle der Tische auf verschiedene Arten fest miteinander verbunden und die Tischplatten auf den Gestellen ohne unmittelbare Verbindung untereinander befestigt. Hier besteht ebenfalls die Gefahr des Ausreißens und der Deformation der Gestellverbindung.

Bei einer dritten gebräuchlichen Methode sind an den Gestellen der Haupttische stabile Tragkonstruktionen angebracht, an welchen die anschließenden Verbindungsplatten direkt befestigt sind. Hier besteht ebenfalls die Gefahr einer Deformation mit anschließendem Auseinanderklaffen der Platten.

Weiters sind viele Methoden vor allem im Seminartischbereich bekannt, wo Platten und/oder Tische nur kurzfristig und wieder lösbar miteinander verbunden werden. Hier sind Konstruktionen bekannt, bei denen die Tische mit Schließen, Spannern, Haken, Riegeln od.dgl. verbunden werden, wobei manche Verbindungen eine gewisse Gelenkigkeit aufweisen. Allerdings sind entweder zusätzliche Handgriffe nötig, um die Verbindung zu verspannen bzw. zu lockern, oder es tritt permanent ein Spiel in der Verbindung auf.

Weiters sind Plattenverbindungen mittels Klavierbändern, Scharnieren bzw. Bandscharnieren oder Spezialbeschlägen bekannt. Diese erlauben Winkeländerungen bis zum vollständigen Zusammenklappen der Platten, jedoch üblicherweise nur in einer Richtung. Lediglich bei spitz zulaufenden, dreiecksförmigen Plattenkanten ist eine Gelenkigkeit in beide Richtungen gegeben; allerdings sind solche Kanten teuer in der Herstellung, sie schränken die universelle Verwendung von Bürotischen ein und sind deshalb im Standard-Büromöbelbereich nicht üblich.

Schließlich sind sogenannte Pendeltürbeschläge bekannt. Sie erlauben Winkeländerungen der mit ihnen verbundenen Platten nach beiden Richtungen, stehen jedoch auf beiden Seiten über die Platten vor, sodaß sie als Verbindungsbeschläge für Tische nicht verwendet werden können.

Die oben angeführten Verbindungsbeschläge sind entweder überhaupt untauglich, auftretende Winkeländerungen auszugleichen, oder aufwendig und teuer, benötigen viel Platz, Ausfräsungen oder Gehäuse, oder sind sichtbar bzw. beeinträchtigen die Tischoberflächen. In jedem Fall sind sie aber nicht speziell für den Winkelausgleich während einer Höhenverstellung konzipiert.

Aufgabe der Erfindung ist es, diese Nachteile zu beseitigen und einen Verbindungsbeschlag zu schaffen, der von der Tischoberseite her unsichtbar ist, der Winkeländerungen der verbundenen Platten in beiden Richtungen erlaubt, aber zugleich zueinander exakt positioniert und zwischen den Platten keinen Spalt aufkommen läßt. Der Verbindungsbeschlag soll weiters einfach aufgebaut und herstellbar und somit kostengünstig sowie hoch belastbar sein, auch an vorhandenen Tischen mit üblichen, vertikalen Kunststoffkanten ohne Nacharbeiten leicht montierbar sein, dauerhaft und damit universell einsetzbar und möglichst niedrig und flach sein, damit er unter den Tischplatten befestigt werden kann, ohne den Beinraum des Benutzers einzuschränken und zu beeinträchtigen.

Die gestellte Aufgabe wird mit einem Verbindungsbeschlag der eingangs angegebenen Art einerseits dadurch gelöst, daß erfindungsgemäß der eine Bauteil zumindest einen hakenförmigen Fortsatz und der andere Bauteil zumindest zwei hakenförmige Fortsätze aufweist, wobei jeweils ein Fortsatz des einen Bauteiles zwischen zwei Fortsätze des anderen Bauteiles einander übergreifend einsetzbar ist, daß das Verbindungselement elastisch verformbar ausgebildet und zwischen die Fortsätze der beiden Bauteile einsetzbar und im eingesetzten Zustand von den Fortsätzen teilweise umgriffen ist, wobei bei an den Tischen bzw. Tischplatten montiertem Verbindungsbeschlag das Verbindungselement unter Ausübung einer Spannkraft auf die Fortsätze elastisch verformt ist und die beiden Bauteile zueinander gespannt sind.

Die Erfindung schafft einen Verbindungsbeschlag, der eine Höhenverstellung zusammengebauter Tische und/oder Tischplatten ermöglicht, ohne daß hiebei die Tischplatten oder der Verbindungsbeschlag beschädigt werden können und die Tischplatten abgeräumt werden müssen. Der aus lediglich drei Teilen bestehende Verbindungsbeschlag kann in einfacher Weise und somit kosten-günstig hergestellt werden, wobei zum Zusammenbau auch ungelernte Arbeits-kräfte herangezogen werden können. Er weist eine extrem niedrige Bauhöhe auf, sodaß der Beinraum unter der Tischplatte praktisch nicht beeinträchtigt ist, und bietet selbst eine praktisch glatte Unterseite, wodurch Verletzungen ausge-schlossen sind. Weiters ist er hoch belastbar und erleichtert den Zusammenbau von Tischplatten mit Tischen insofern, als der am Tisch angebrachte Bauteil als Auflage für die Tischplatte dienen kann.

In vorteilhafter Weiterbildung der Erfindung können die Fortsätze der beiden Bauteile komplementär zueinander ausgebildet sein. Insbesondere können die beiden Bauteile baugleich und auf Umschlag ineinander passend ausgebildet sein, wodurch sich herstellungsmäßige Vereinfachungen ergeben.

Weiters ist von Vorteil, wenn die beiden Bauteile jeweils in Form einer Platte mit einer ebenen Anlagefläche ausgestaltet sind, die Fortsätze bezüglich der Platte gekröpft sind und die freien Enden der Fortsätze im wesentlichen in der Ebene der Anlagefläche liegen. Somit lassen sich die Bauteile aus Flachmaterial herstellen, wobei die freien Enden als Abstützung für eine Tischplatte dienen.

Alternativ können die beiden Bauteile jeweils in Form einer Platte mit einer ebenen Anlagefläche ausgestaltet sein und die freien Enden der Fortsätze in einem vorbestimmten Abstand von der Ebene der Anlagefläche liegen. Auf diese Weise können die freien Enden als Abstützung für eine Tischplatte dienen, deren Dicke von der Dicke der anzuschließenden Tischplatte um diesen Abstand abweicht.

Günstig ist, wenn die Fortsätze im Bereich ihrer freien Enden breiter sind als ihr gegenseitiger Abstand, weil dann die Scherbeanspruchung des Verbindungselements beträchtlich verringert ist. Dabei ist vorteilhaft, wenn die Fortsätze im Bereich ihren freien Enden seitlich vorstehende rechteckige Nasen aufweisen, weil hiemit die größte Verringerung der Scherbeanspruchung erzielt wird.

Ferner kann das Verbindungselement als Gummischnur ausgebildet sein und die Breite des von den Fortsätzen beider Bauteile begrenzten Kanals sowie die Höhe der Fortsätze der Dicke der Gummischnur angepaßt sein. Auf diese Weise kann das Verbindungselement nicht nur einfach dadurch zwischen die Fortsätze eingesetzt werden, indem es in die Länge gespannt und somit dünner wird, sonder auch die Gummischnur zur schonenden Abstützung einer Tischplatte ausgenutzt werden kann.

Vorteilhafterweise liegt der gegenseitige Abstand der Fortsätze jedes Bauteiles in der Größenordnung der Dicke der Gummischnur, weil dann die Gummischnur praktisch geradlinig bleibt.

Weiters kann der gegenseitige Abstand der Fortsätze jedes Bauteiles erheblich größer als ihre Breite sein und das Verbindungselement biegeeleastisch ausgebildet sein, vorzugsweise aus Federstahl bestehen. Dies ermöglicht eine einfache Ausgestaltung der Bauteile mit verhältnismäßig wenig Fortsätzen.

Günstig ist, wenn das Verbindungselement konstant runden Querschnitt aufweist, weil dann die Fortsätze aus gebogenem Flachmaterial bestehen können.

Alternativ kann das Verbindungselement konstant rechteckigen oder trapezförmigen Querschnitt aufweisen, wodurch sich eine breite Auflagefläche für eine Tischplatte ergibt.

Weiters kann das Verbindungselement von einer Schraubenfeder gebildet sein.

Eine weitere Alternative zeichnet sich dadurch aus, daß das Verbindungselement als Streifen mit einer Reihe Öffnungen ausgebildet ist, deren Größe und Anordnung denjenigen der Fortsätze der zusammengesetzten Bauteile entsprechen. Diese Ausführungsform ist insbesondere dann von Vorteil, wenn die Bauteile mit von der Tischplatte wegweisenden Fortsätzen montiert sind.

Weiters kann das Verbindungselement aus mehreren, vorzugsweise untereinander gleichen Teilen bestehen, die entweder nebeneinander angeordnet und/oder aneinander geschlichtet sind und im wesentlichen über die gesamte Länge des Verbindungselements reichen. Dies ist dann von Vorteil, wenn relativ große Spannkräfte erwünscht sind, wobei gegebenenfalls die einzelnen Teile des Verbindungselements nacheinander angebracht werden können.

Zum einfachen und leichten Anbringen des Verbindungselements kann dieses an seinen Enden jeweils mit einer Handhabe versehen sein.

Schließlich können die beiden Bauteile in zusammengebautem, jedoch unmontiertem Zustand des Verbindungsbeschlages einen von der Gebrauchslage abweichenden Winkel einschließen.

Die Erfindung wird im folgenden anhand bevorzugter Ausführungsbeispiele näher erläutert, die in den Zeichnungen dargestellt sind; es zeigen Fig. 1 einen Tisch mit angebauter Tischplatte in Normalstellung sowie zwei Stellungen während einer Höhenverstellung, Fig. 2 eine erste Ausführungsform der beiden Bauteile des Verbindungsbeschlages in schaubildlicher Ansicht, Fig. 3 einen dieser Bauteile in Draufsicht, Fig. 4 die beiden Bauteile in zusammengesetztem Zustand und das Verbindungselement in schaubildlicher Ansicht, Fig. 5. den Verbindungsbeschlag in schaubildlicher Ansicht, Fig. 6 einen Querschnitt durch den Verbindungsbeschlag in schaubildlicher Ansicht, Fig. 7 einen Schnitt durch zwei mit dem Verbindungsbeschlag verbundene Tischplatten in Normalstellung sowie während einer Höhenverstellung, Fig. 8 einen Schnitt durch zwei mit einer Variante des Verbindungsbeschlages verbundene Tischplatten, Fig. 9 einen Schnitt durch zwei mit einer weiteren Variante des Verbindungsbeschlages verbundene Tischplatten und Fig. 10 und 11 je eine Draufsicht auf eine weitere Ausführungsform des Verbindungsbeschlages.

Fig. 1 zeigt einen Tisch 1 mit einer auf höhenverstellbaren Füßen 2 montierten Tischplatte 3, an den mittels eines Verbindungsbeschlages 4 eine auf ebenfalls höhenverstellbaren Füßen 2 montierte Tischplatte 3' angeschlossen ist, die jedoch im Bereich der Anschlußstelle keine Füße aufweist. Die Tischkombination ist im oberen Teil der Fig. 1 in Normalstellung gezeigt, im mittleren und unteren Teil jeweils in einer Stellung, in der die Tischplatte 3 des Tisches 1 mittels der Füße 2 nur an der Anschlußstelle angehoben bzw. abgesenkt ist. Wie ersichtlich, nehmen bei einer Höhenverstellung die Tischplatten 3, 3' eine zueinander gekippte Lage ein, die bei herkömmlichen Verbindungsbeschlägen zu den eingangs geschilderten Problemen führt.

Die Fig. 2 bis 6 zeigen zwei Bauteile 5, 5 einer ersten Ausführungsform des erfindungsgemäßen Verbindungsbeschlages, die gleich gestaltet sind und sich abschnittweise oder auch über die gesamte Länge der gemeinsamen Seitenkanten zweier miteinander zu verbindender Tischplatten erstrecken. Jeder Bauteil 5 besteht aus einer an der einen Tischplatte anbringbaren Platte 6, die eine geradlinige Reihe seitlich daran angeordnete, bezüglich der Plattenebene gekröpfte, hakenartig gebogene Fortsätze 7 besitzt, deren freie Enden in der der Tischplatte zugekehrten Anlagefläche der Platte 6 enden und die geringfügig zurückgebogen sind (Fig. 7, 8).

Der gegenseitige Abstand der Fortsätze 7 entspricht der Breite der Fortsätze 7, sodaß die Fortsätze 7 des einen Bauteiles 5 zwischen die Fortsätze 7 des anderen Bauteiles 5 mit geringem Spiel passen. Die Fortsätze 7 sind an ihren freien Enden mit seitlich vorstehenden rechteckigen Nasen 8 versehen, sodaß sie an ihren freien Enden breiter sind als ihr gegenseitiger Abstand.

Fig. 4 zeigt die beiden Bauteile 5 in zusammengesetztem Zustand, was durch Übereinanderanordnen der Fortsätze 7 und anschließendes Verschieben senkrecht zur Plattenebene erfolgt. In diesem Zustand übergreifen die Fortsätze 7 der beiden Bauteile 5 einander nach Art eines Scharniers, sodaß zwischen ihnen ein geradliniger Kanal begrenzt ist. Wegen der einander übergreifenden Nasen 8 der Fortsätze 7 der beiden Bauteile 5 können sich dieselben in der Plattenebene nicht mehr auseinanderbewegen. Außerdem begrenzen die Nasen 8 den Bereich der gegenseitigen Schwenkbarkeit der beiden Bauteile 5, 5, da sie an der Platte 6 anschlagen.

Weiters ist ein Verbindungselement 9 in Form einer Gummischnur gezeigt, das zur Verbindung der Bauteile 5 in Pfeilrichtung in den Kanal zwischen den Fortsätzen 7 der zusammengesetzten Bauteile 5 eingesetzt wird. Wie aus Fig. 5 bis 8 hervorgeht, entspricht die Dicke der Gummischnur der Breite des Kanals sowie der Höhe der Fortsätze 7. Allerdings ist die Dicke der Gummischnur geringfügig größer als die Breite des Kanals.

In Fig. 5 ist der zusammengebaute Verbindungsbeschlag dargestellt, der in Fig. 6 im Querschnitt gezeigt ist. Da die Gummischnur geringfügig dicker ist als die Breite des Kanals, wird sie beim Einsetzen elastisch verformt und übt eine Spannkraft auf die Fortsätze 7 aus, welche die beiden Bauteile 5, 5 zueinanderzieht. Dieses Zueinanderziehen ist durch den Anschlag der Fortsätze 7 am Grund der Zwischenräume zwischen den Fortsätzen 7 des jeweils anderen Bauteiles 5 begrenzt. Das Einsetzen der Gummischnur kann entweder durch Eindrücken, wobei zweckmäßigerweise die beiden Bauteile 5, 5 derart zueinander verschwenkt werden, daß der Kanal am breitesten ist, oder auch durch in die Länge ziehen der Gummischnur erfolgen, die dabei dünner wird. Um dies zu erleichtern, kann die Gummischnur an ihren Enden mit Handhaben in Form von Verdickungen od.dgl. versehen sein, welche zugleich als Endabdeckungen des Kanals ausgebildet sein können. Da die Fortsätze 7 zurückgebogen sind, wird die Gummischnur von ihnen übergriffen und ist somit sicher in ihrer Lage festgehalten.

Die Gummischnur wird einerseits jeweils durch die Nasen 8 gequetscht, anderseits auf Scherung beansprucht, die jedoch auf ein relativ geringes Ausmaß verringert ist, weil die Nasen 8 der beiden Bauteile 5, 5 einander gegenüberstehen. Durch die Vielzahl der Beanspruchungsstellen entsteht eine besonders große resultierende Spannkraft, welche die Bauteile 5, 5 zusammenhält. Der gequetschte Gummi weicht jeweils in den Bereich der Mitte der Zwischenräume zwischen den Fortsätzen 7 aus, wodurch sich ein sinusartiger Verlauf der Gummischnur einstellt. Diese Ausbiegung ist eine dritte Komponente der resultierenden Spannkraft, da die Gummischnur zur Rückkehr in ihre Ausgangslage neigt. Die Gestaltung der Bauteile 5, 5 ergibt bei geringer Bauhöhe praktisch eine glatte Untersicht ohne Vorsprünge und Kanten, sodaß der Benutzer nicht beeinträchtigt wird.

Da die freien Enden der Fortsätze 7 im wesentlichen in der Ebene der Anlagefläche der Platte 6 liegen, dienen sie als Auflage bzw. zur Abstützung der seitlich benachbarten Tischplatte, wie die Fig. 7 bis 9 zeigen. Dies ergibt eine exakte Ausrichtung der zu verbindenden Tischplatten in Höhenrichtung.

Knickt nun während einer Höhenverstellung eine Tischplatte 3 nach unten (Fig. 7 Mitte), so werden die beiden Bauteile 5, 5 um eine durch die gegenseitigen Anschlagstellen der beiden Bauteile 5, 5 verlaufende Achse 10 gegenseitig scharnierartig verschwenkt, wodurch die Gummischnur noch mehr zusammengegequetscht wird, was die Spannkraft weiter erhöht. Die Nasen 8 werden mit der dazwischen befindlichen Gummischnur aneinandergedrückt und begrenzen so den Schwenkwinkel, sodaß die Gummischnur nicht abgeschert werden kann.

Knickt während einer Höhenverstellung eine Tischplatte 3 nach oben (Fig. 7 unten), so liegt die Schwenkachse 10 an der Oberseite der Tischplatten 3, 3' und daher in einem Abstand vom Verbindungsbeschlag, sodaß die beiden Bauteile 5, 5 auseinandergezogen und die Gummischnur ebenfalls noch mehr zusammengegequetscht wird, was wieder die Spannkraft weiter erhöht. Desgleichen werden die Nasen 8 mit der dazwischen befindlichen Gummischnur aneinandergedrückt und begrenzen so ebenfalls den Schwenkwinkel, sodaß die Gummischnur nicht abgeschert werden kann.

Die relativ kleine Schwenkmöglichkeit der beiden Bauteile 5, 5 ist in der Praxis vollkommen ausreichend. Einerseits können die Tische höhenverstellt werden, ohne sie abräumen zu müssen, sodaß größere Schrägstellungen nicht sinnvoll sind. Andererseits grenzt auch der maximale Verstellbereich der Tische den Winkelbereich ein.

Bei der Montage wird der Verbindungsbeschlag zunächst mit einem Bauteil 5 an einer Tischplatte montiert, worauf die andere Tischplatte auf den vorstehenden anderen Bauteil 5 aufgelegt wird. Bei der nachfolgenden Befestigung des anderen Bauteiles 5 werden die Platten 6, 6 der beiden Bauteile 5, 5 in eine gemeinsame Ebene gebracht, was eine weitere Quetschung der Gummischnur bewirkt und damit eine hohe Spannkraft in Normalstellung erzeugt.

Bei einer alternativen Ausgestaltung der Erfindung hat die Gummischnur Rechteck- oder Trapezquerschnitt (Fig. 8), wobei sie breiter als hoch ist. Hiedurch kann einerseits der Verbindungsbeschlag niedriger gebaut werden, anderseits haben die Fortsätze 7 der beiden Bauteile 5, 5, einen größeren gegenseitigen Abstand, wodurch der Schwenkbereich vergrößert wird. Außerdem können die Tischplatten durch direkte Anlage an der Gummischnur in der Höhe positioniert werden, weshalb eine Anlage der Fortsätze 7 an der Tischplatte und deren allfällige Beschädigung durch Kratzer vermieden wird. Schließlich tritt eine Steigerung der Spannkraft gegenüber einer Rundschnur auf, weil ein anfängliches Flachdrücken des runden Querschnittes entfällt.

Fig. 9 zeigt eine weitere Ausführungsform der Erfindung, bei der die hakenartigen Fortsätze 7 ohne Kröpfung durch einfaches Abbiegen von der Platte gebildet sind. Diese Ausführungsform bietet den Vorteil, daß die Gummischnur auch nach der Montage der Bauteile 5, 5 an den Tischplatten von unten eingelegt oder entfernt werden kann. Diese Form besitzt allerdings geringere Spannkräfte und eignet sich daher eher für mobilen oder vorübergehenden Einsatz, etwa bei Seminartischen. Die vertikale Ausrichtung der Tischplatten erfolgt hier durch deren Auflage an den Rückseiten der Fortsätze 7, die in einer Ebene mit der Auflagefläche der Platte 6 liegen.

Da hier die Fortsätze 7 freiliegen, ist bei einer Variante der Erfindung der gegenseitige Abstand der Fortsätze 7 größer als ihre Breite und das Verbindungselement 9 als Streifen mit einer Reihe Öffnungen ausgebildet, deren Größe und Anordnung denjenigen der Fortsätze 7 der zusammengebauten Bau-teile 5, 5 entsprechen. Die Dicke des Streifens ist zweckmäßigerweise so groß wie die Höhe der Fortsätze 7, sodaß dieselben von dem Streifen umhüllt sind. Weiters können die Öffnungen Sacklöcher sein, wodurch die Fortsätze 7 von dem Streifen abgedeckt sind.

Anstelle der Gummischnur kann auch eine Schraubenfeder verwendet werden.

Bei einer weiteren Ausführungsform der Erfindung ist als Verbindungselement 9 ein Federdraht oder ein Federband (Fig. 11) vorgesehen. Metallfedern werden üblicherweise nur auf Biegung beansprucht. Je nach Federkennlinie können die Fortsätze 7 in größeren gegenseitigen Abständen als bei den vorstehend beschriebenen Ausführungsformen angeordnet sein.

Alternativ ist als Verbindungselement 9 ein Federstab aus Metall mit vorzugsweise liegendem länglichem Querschnitt vorgesehen (Fig. 11), welcher lediglich in einem einzigen Bogen vorgespannt ist. Der eine Bauteil 5 besitzt nur zwei in großem gegenseitigem Abstand angeordnete Fortsätze 7 und der andere Bauteil 5 bloß einen, vorzugsweise aber zwei zwischen diesen Fortsätzen 7 liegende Fortsätze. Diese Ausgestaltung erlaubt bei flachster Bauweise auch die höchsten erzielbaren Spannkräfte und große Winkeländerungen, wobei der Federstab auch auf Torsion beansprucht wird.

Die Spannkraft kann ferner durch größeren Abstand der Fortsätze 7 der beiden Bauteile 5, 5 und somit durch Vergrößerung der Amplitude der sinusartigen Bögen des Verbindungselements vergrößert werden. Weiters können auch mehrere Federdrähte parallel bzw. ein Paket aus Federdrähten oder Federbändern vorgesehen sein, womit eine individuelle Wählbarkeit der Spannkräfte erzielt ist.

Weiters können auch Verbindungselemente mit vorgeformten Bögen derart vorgesehen sein, daß die Bögen bei Beanspruchung flachgedrückt und allenfalls in die Gegenrichtung ausgebogen werden. Hiedurch kann einer Verkürzung der Federelemente bei zunehmender Bogenamplitude begegnet werden.

Weiters können auch mehrere einzelne, kurze Verbindungselemente hintereinander in einem langen Verbindungsbeschlag angeordnet sein.

Bei einer Variante der Ausführungsform gemäß Fig. 2 bis 8 besitzen die Fortsätze des einen Bauteiles eine größe Kröpfung als diejenige des anderen Bauteiles, wodurch unterschiedlich dicke oder verschieden hoch angeordnete Tischplatten miteinander verbunden werden können.

## Patentansprüche

1. Verbindungsbeschlag für Tische und/oder Tischplatten, bestehend aus zumindest zwei, jeweils an einem Tisch bzw. einer Tischplatte anbringbaren Bauteilen und wenigstens einem Verbindungselement zur Verbindung der Bauteile, **dadurch gekennzeichnet, daß** der eine Bauteil (5) zumindest einen hakenförmigen Fortsatz (7) und der andere Bauteil (5) zumindest zwei hakenförmige Fortsätze (7) aufweist, wobei jeweils ein Fortsatz (7) des einen Bauteiles (5) zwischen zwei Fortsätze (7) des anderen Bauteiles (5) einander übergreifend einsetzbar ist, daß das Verbindungselement (9) elastisch verformbar ausgebildet und zwischen die Fortsätze (7) der beiden Bauteile (5, 5) einsetzbar und im eingesetzten Zustand von den Fortsätzen (7, 7) teilweise umgriffen ist, wobei bei an den Tischen bzw. Tischplatten montiertem Verbindungsbeschlag das Verbindungselement (9) unter Ausübung einer Spannkraft auf die Fortsätze (7, 7) elastisch verformt ist und die beiden Bauteile (5, 5) zueinander gespannt sind.

2. Verbindungsbeschlag nach Anspruch 1, **dadurch gekennzeichnet, daß** die Fortsätze (7) der beiden Bauteile (5, 5) komplementär zueinander ausgebildet sind.

3. Verbindungsbeschlag nach Anspruch 1 oder 2, **dadurch gekennzeichnet, daß** die beiden Bauteile (5, 5) baugleich und auf Umschlag ineinander passend ausgebildet sind.

4. Verbindungsbeschlag nach einem der Ansprüche 1 bis 3, **dadurch gekennzeichnet, daß** die beiden Bauteile (5, 5) jeweils in Form einer Platte (6) mit einer ebenen Anlagefläche ausgestaltet sind, daß die Fortsätze (7) bezüglich der Platte (6) gekröpft sind und daß die freien Enden der Fortsätze (7) im wesentlichen in der Ebene der Anlagefläche liegen

5. Verbindungsbeschlag nach einem der Ansprüche 1 bis 3, **dadurch gekennzeichnet, daß** die beiden Bauteile (5, 5) jeweils in Form einer Platte (6) mit einer ebenen Anlagefläche ausgestaltet sind und daß die freien Enden der Fortsätze (7) in einem vorbestimmten Abstand von der Ebene der Anlagefläche liegen.

6. Verbindungsbeschlag nach einem der Ansprüche 1 bis 5, **dadurch gekennzeichnet, daß** die Fortsätze (7) im Bereich ihrer freien Enden breiter sind als ihr gegenseitiger Abstand.

7. Verbindungsbeschlag nach einem der Ansprüche 1 bis 6, **dadurch gekennzeichnet, daß** die Fortsätze (7) im Bereich ihren freien Enden seitlich vorstehende Nasen (8) aufweisen.

8. Verbindungsbeschlag nach einem der Ansprüche 1 bis 7, **dadurch gekennzeichnet, daß** das Verbindungselement (9) als Gummischnur ausgebildet ist und daß die Breite des von den Fortsätzen (7, 7) beider Bauteile (5, 5) begrenzten Kanals sowie die Höhe der Fortsätze (7) der Dicke der Gummischnur angepaßt ist.

9. Verbindungsbeschlag nach Anspruch 8, **dadurch gekennzeichnet, daß** der gegenseitige Abstand der Fortsätze (7) jedes Bauteiles (5) in der Größenordnung der Dicke der Gummischnur liegt.

10. Verbindungsbeschlag nach einem der Ansprüche 1 bis 7, **dadurch gekennzeichnet, daß** der gegenseitige Abstand der Fortsätze (7) jedes Bauteiles (5) erheblich größer als ihre Breite ist und daß das Verbindungselement (9) biegeeleastisch ausgebildet ist, vorzugsweise aus Federstahl besteht.

11. Verbindungsbeschlag nach einem der Ansprüche 1 bis 10, **dadurch gekennzeichnet, daß** das Verbindungselement (9) konstant runden Querschnitt aufweist.

12. Verbindungsbeschlag nach einem der Ansprüche 1 bis 11, **dadurch gekennzeichnet, daß** das Verbindungselement (9) konstant rechteckigen oder trapezförmigen Querschnitt aufweist.

13. Verbindungsbeschlag nach einem der Ansprüche 1 bis 12, **dadurch gekennzeichnet, daß** das Verbindungselement von einer Schraubenfeder gebildet ist.

14. Verbindungsbeschlag nach einem der Ansprüche 1 bis 13, **dadurch gekennzeichnet, daß** das Verbindungselement als Streifen mit einer Reihe Öffnungen ausgebildet ist, deren Größe und Anordnung denjenigen der Fortsätze der zusammengesetzten Bauteile entsprechen.

15. Verbindungsbeschlag nach einem der Ansprüche 1 bis 14, **dadurch gekennzeichnet, daß** das Verbindungselement aus mehreren, vorzugsweise untereinander gleichen Teilen besteht, die entweder nebeneinander angeordnet und/oder aneinander geschlichtet sind und im wesentlichen über die gesamte Länge des Verbindungselements reichen.

16. Verbindungsbeschlag nach einem der Ansprüche 1 bis 15, **dadurch gekennzeichnet, daß** das Verbindungselement an seinen Enden jeweils mit einer Handhabe versehen ist.

## Claims

1. Connection fitting for tables and/or table tops, comprising at least two components, which can each be fitted on a table or a table top, and at least one connecting element for connecting the components, **characterized in that** one component (5) has at least one hook-like extension (7) and the other component (5) has at least two hook-like extensions (7), it being possible for in each case one extension (7) of one component (5) to be inserted between two extensions (7) of the other component (5) such that they engage one over the other, **in that** the connecting element (9) is of elastically deformable design, can be inserted between the extensions (7) of the two components (5, 5) and, in the inserted state, has the extensions (7, 7) partially engaging over it, wherein, with the connection fitting mounted on the tables or table tops, the connecting element (9) is elastically deformed, the extensions (7, 7) being subjected to a bracing force in the process, and the two components (5, 5) are braced in relation to one another.

2. Connection fitting according to Claim 1,
**characterized in that** the extensions (7) of the two components (5, 5) are designed to complement one another.

3. Connection fitting according to Claim 1 or 2, **characterized in that** the two components (5, 5) are of the same construction and designed to fit one into the other once turned round in relation to one another.

4. Connection fitting according to one of Claims 1 to 3, **characterized in that** the two components (5, 5) are each configured in the form of a plate (6) with a planar abutment surface, **in that** the extensions (7) are angled in relation to the plate (6), and **in that** the free ends of the extensions (7) are located substantially in the plane of the abutment surface.

5. Connection fitting according to one of Claims 1 to 3, **characterized in that** the two components (5, 5) are each configured in the form of a plate (6) with a planar abutment surface, and **in that** the free ends of the extensions (7) are located at a predetermined spacing from the plane of the abutment surface.

6. Connection fitting according to one of Claims 1 to 5, **characterized in that** the extensions (7), in the region of their free ends, are wider than their mutual spacing.

7. Connection fitting according to one of Claims 1 to 6, **characterized in that** the extensions (7) have laterally projecting noses (8) in the region of their free ends.

8. Connection fitting according to one of Claims 1 to 7, **characterized in that** the connecting element (9) is designed as a rubber band, and **in that** the width of the channel bounded by the extensions (7, 7) of the two components (5, 5) and also the height of the extensions (7) are adapted to the thickness of the rubber band.

9. Connection fitting according to Claim 8, **characterized in that** the spacing between the extensions (7) of each component (5) is in the order of magnitude of the thickness of the rubber band.

10. Connection fitting according to one of Claims 1 to 7, **characterized in that** the spacing between the extensions (7) of each component (5) is considerably greater than the width of said extensions, and **in that** the connecting element (9) is of flexurally elastic design, and preferably consists of spring steel.

11. Connection fitting according to one of Claims 1 to 10, **characterized in that** the connecting element (9) has a constantly round cross section.

12. Connection fitting according to one of Claims 1 to 11, **characterized in that** the connecting element (9) has a constantly rectangular or trapezoidal cross section.

13. Connection fitting according to one of Claims 1 to 12, **characterized in that** the connecting element is formed by a helical spring.

14. Connection fitting according to one of Claims 1 to 13, **characterized in that** the connecting element is designed as a strip with a row of openings, of which the size and arrangement correspond to those of the extensions of the assembled components.

15. Connection fitting according to one of Claims 1 to 14, **characterized in that** the connecting element parts which are arranged either one beside the other and/or one against the other and extend substantially over the entire length of the connecting element.

16. Connection fitting according to one of Claims 1 to 15, **characterized in that** the connecting element is provided with a handle at each of its ends.

## Revendications

1. Ferrure de liaison pour tables et/ou plateaux de table, constituée d'au moins deux composants pouvant être placés sur une table et un plateau de table et d'au moins un élément de liaison pour la liaison des composants, **caractérisée en ce qu'**un composant (5) comporte au moins un prolongement (17) en forme de crochet et l'autre composant (5) au moins deux prolongements (7) en forme de crochet, un prolongement (7) d'un composant (5) pouvant être inséré entre deux prolongements (7) de l'autre composant (5) de manière à passer l'un sur l'autre, **en ce que** l'élément de liaison (9) est réalisé déformable élastiquement et peut être inséré entre les prolongements (7) des deux composants (5, 5), et à l'état inséré est entouré en partie par les prolongements (7, 7), l'élément de liaison (9) étant déformé élastiquement sous l'action d'une force de tension exercée sur les prolongements (7, 7), lorsque la ferrure de liaison est montée sur les tables ou plateaux de table, et les deux composants (5, 5) sont serrés l'un par rapport à l'autre.

2. Ferrure de liaison selon la revendication 1, **caractérisée en ce que** les prolongements (7) des deux composants (5, 5) sont réalisés complémentaires l'un à l'autre.

3. Ferrure de liaison selon la revendication 1 ou 2, **caractérisée en ce que** les deux composants (5, 5) sont de construction identique et, retournés, s'ajustent l'un dans l'autre.

4. Ferrure de liaison selon l'une des revendications 1 à 3, **caractérisée en ce que** les deux composants (5, 5) présentent chacun la forme d'une plaque (6) avec une surface de contact plane, **en ce que** les prolongements (7) sont coudés par rapport à la plaque (6) et **en ce que** les extrémités libres des prolongements (7) se situent sensiblement dans le plan de la surface de contact.

5. Ferrure de liaison selon l'une des revendications 1 à 3, **caractérisée en ce que** les deux composants (5, 5) présentent chacun la forme d'une plaque (6) avec une surface de contact plane et **en ce que** les extrémités libres des prolongements (7) se situent à une distance prédéterminée du plan de la surface de contact.

6. Ferrure de liaison selon l'une des revendications 1 à 5, **caractérisée en ce que** les prolongements (7) sont plus larges dans la zone de leurs extrémités libres que leur distance réciproque.

7. Ferrure de liaison selon l'une des revendications 1 à 6, **caractérisée en ce que** les prolongements (7) présentent, dans la zone de leurs extrémités libres, des ergots (8) faisant saillie latéralement.

8. Ferrure de liaison selon l'une des revendications 1 à 7, **caractérisée en ce que** l'élément de liaison (9) est réalisé sous la forme d'un cordon en caoutchouc et **en ce que** la largeur du canal délimité par les prolongements (7, 7) des deux composants (5, 5), ainsi que la hauteur des prolongements (7), sont adaptées à l'épaisseur du cordon de caoutchouc.

9. Ferrure de liaison selon la revendication 8, **caractérisée en ce que** l'écartement des prolongements (7) de chaque composant (5) est de l'ordre de grandeur de l'épaisseur du cordon de caoutchouc.

10. Ferrure de liaison selon l'une des revendications 1 à 7, **caractérisée en ce que** l'écartement des prolongements (7) de chaque composant (5) est nettement supérieur à leur largeur et **en ce que** l'élément de liaison (9) est réalisé élastique à la flexion, de préférence en acier à ressort.

11. Ferrure de liaison selon l'une des revendications 1 à 10, **caractérisée en ce que** l'élément de liaison (9) présente une section transversale circulaire constante.

12. Ferrure de liaison selon l'une des revendications 1 à 11, **caractérisée en ce que** l'élément de liaison (9) présente une section transversale rectangulaire ou trapézoïdale constante.

13. Ferrure de liaison selon l'une des revendications 1 à 12, **caractérisée en ce que** l'élément de liaison est formé par un ressort hélicoïdal.

14. Ferrure de liaison selon l'une des revendications 1 à 13, **caractérisée en ce que** l'élément de liaison est réalisé sous la forme d'une bande avec une série d'ouvertures dont la taille et la disposition correspondent à celles des prolongements des composants assemblés.

15. Ferrure de liaison selon l'une des revendications 1 à 14, **caractérisée en ce que** l'élément de liaison est constitué de plusieurs parties de préférence identiques les unes aux autres, qui sont soit disposées côte à côte et/soit collées les unes aux autres et s'étendent sensiblement sur toute la longueur de l'élément de liaison.

16. Ferrure de liaison selon l'une des revendications 1 à 15, **caractérisée en ce que** l'élément de liaison est pourvu d'une manette à chacune de ses extrémités.
